# EUROPÄISCHE PATENTSCHRIFT

(11) **EP 0 222 135 B1**
(45) Veröffentlichungstag und Bekanntmachung des Hinweises auf die Patenterteilung: **03.08.1988**
(21) Anmeldenummer: 86113587.9
(22) Anmeldetag: 02.10.1986
(51) Int. Cl.: E05B 27/00

(54) **Einbruchsicherer Schliesszylinder mit Stiftzuhaltungen und flachem Schlüssel**
Safety lock with flat key and piston tumblers
Verrou anti-effraction à clé plate et à pistons

(30) Priorität: 15.10.1985 FR 8515253
(43) Veröffentlichungstag der Anmeldung: 20.05.1987
(73) Patentinhaber: ANTIVOLS SIMPLEX, F-21000 Dijon-Saint-Apollinaire (FR)
(72) Erfinder: Thirion, André, F-21800 Chevigny-Saint-Sauveur (FR)
(74) Vertreter: Cohausz & Florack Patentanwälte

(56) Entgegenhaltungen:
- US-A- 1 505 865
- US-A- 4 164 857

## Beschreibung

Die Erfindung bezieht sich auf einen Schliesszylinder mit Stiftzuhaltungen und flachem Schlüssel, der Einbruchsversuchen widersteht und bei dem die Kernstifte in einem Sitz untergebracht sind, der unter Wirkung des Drucks der Schlüsselspitze gegen einen Anschlag dieses Sitzes in bezug auf den Zylinderkern gleitet, wobei er mit einem Mitnehmer so zusammenwirkt, dass er vor dem Einführen des Schlüssels davon getrennt ist und nach Einführen des Schlüssels und Gleitung unter dem Druck der Schlüsselspitze damit eine feste Einheit bildet.

Einbruchsversuche an Schliesszylindern folgen gewöhnlich zwei Schemen. Die erste Methode besteht darin, den Zylinderkern gewaltsam zu drehen zu versuchen, indem ihm ein ausreichendes Drehmoment zum Brechen der Stiftzuhaltungen und damit zu seiner Freigabe mitgeteilt wird. Dieses gewaltsame Drehen erfolgt mit Hilfe eines in den Schlüsselkanal eingeführten Werkzeugs. Eine andere Methode besteht darin, das Schloss aufzubrechen, indem auf den Zylinderkern ein leichtes Drehmomentausgeübtwird, um die Stiftzuhaltungen nacheinander einzeln aufzubrechen.

Zum Abweisen solcher Versuche ist vorgeschlagen worden, den Zylinderkern in zwei Teilen Stoss an Stoss so herzustellen, dass Aufbruchsversuche ein Drehen des vorderen Teils bewirken und den hinteren Teil davon unberührt lassen. Ein derartiger Schliesszylinder aber widersteht nur schlecht Versuchen zum gewaltsamen Drehen des Zylinderkerns mit Hilfe eines sehr festen Werkzeugs, das ganz in den Schlüsselkanal hineingesteckt wird und somit die beiden Teile miteinander verbindet.

Um diesem Nachteil abzuhelfen, ist im französischen Patent Nr. 2571 772 ein Schliesszylinder der beschriebenen Art vorgeschlagen worden, mit dessen Einführung jeder gewaltsame Aufbruchsversuch, der kein Gleiten der Kernstiftlagerung bewirkt, kein Drehen des Mitnehmers und somit auch kein Funktionieren des Schlosses ermöglicht.

Der soeben beschriebene Schliesszylinder aber ist in seinem Aufbau kompliziert und wegen einer grösseren Anzahl von Bauteilen, insbesondere Gehäusestiften und Kernstiften, schwer zu montieren.

Die Erfindung bezieht sich auf eine Verbesserung des Schliesszylinders gemäss dem französischen Patent Nr. 2571 772, die dank einer stark reduzierten Zahl von Teilen eine Vereinfach ungermöglicht.

Deshalb ist der erfindungsgemässe Schliesszylinder dadurch gekennzeichnet, dass die im genannten Gleitsitz untergebrachten Stifte jeweils eine periphere Auskehlung auf bestimmter Höhe eines jeden Stiftes aufweisen und der Zylinderkern zwei Längsflanschen umfasst, diesich an genanntem Sitz schliessen und dabei einen Durchgang belassen, dessen Breite etwas grösser ist als der Durchmesser der Auskehlungen, aber kleiner als der Durchmesser der Stifte, wobei der genannte Durchgang zudem eine Mehrzahl von Löchern aufweist, deren Durchmesser etwas grösser ist als der der Stifte und deren Zahl und Abstand der Zahl und dem Abstand der Stifte entsprechen, wobei der genannte Gleitsitz in bezug auf das Zylindergehäuse in Ruhestellung geschaltet ist.

Bei der erfindungsgemässen Vorrichtung kommen Gegenstifte in Fortfall, was die Bauweise des Schliesszylinders vereinfacht.

Die Erfindung wird besser verständlich beim Lesen derfolgenden Beschreibung unter Bezugnahme auf die beigeheftete Zeichung, in der:
Figur 1 im Axialschnitt eine schematische Ansicht des Schliesszylinders gemäss einem Ausführungsbeispiel der Erfindung darstellt, in der der Schlüssel abgezogen ist;
Figur 2 entspricht der Figur 1 nach Einführen des Schlüssels;
Figur3 ist ein Schnitt entlang der Linie A in Figur 2, und
Figur4 isteineTeilansicht im Schnitt entlang der Linie B in Figur 3.

Wie im französischen Patent Nr. 2571 772 umfasst der Schliesszylinder ein Zylindergehäuse 201, in dem sich ein Zylinderkern 202 dreht, der einen axial gleitenden Sitz 203 aufweist; dieser schliesst ab durch eine Kupplungsnase 204, die mit einer Aussparung 205 eines Mitnehmers 206 des Schliessbarts 207 für ein Schloss zusammenwirkt. Der Sitz 203 weist Radialbohrungen 208 auf, die in den Schlüsselkanal 209 des Zylinderkerns 202 münden und in denen die von Stiftfedern 211 gegen den Kanal 209 gedrückten Stifte 210 untergebracht sind.

In der Ausführungsform dieses Zusatzes drehen der Zylinderkern 202 und sein Sitz 203 frei im Zylindergehäuse 201, sind aber bei abgezogenem Schlüssel (Figur 1) winkelig verriegelt durch eine Kugel 212, die durch eine Feder 213 gegen eine Aussparung 214 des Zylindergehäuses 201 gedrückt wird. Die Stifte 210 umfassen eine Auskehlung 215 in variabler Höhe als entsprechende Kodierung für den Einschnitt des Schlüssels 216, so dass bei eingeführtem Schlüssel (Figur 2) die Auskehlungen 215 der verschiedenen Stifte 210 axial ausgerichtet sind.

Der Zylinderkern 202 umfasst zwei Flanschen 217 und 218 (Figuren 3 und 4), die sich am Sitz 203 schliessen und dabei zwischen ihnen einen Durchgang 219 belassen, dessen Breite geringfügig grösser als der Durchmesser derAuskehlungen 215, jedoch kleiner als der Durchmesser der Stiftkörper 210 ist. Der Durchgang 219 weist zudem Löcher 220 auf, deren Anzahl und Abstand der Anzahl und dem Abstand der Bohrungen 208 entsprechen; sie haben aber einen geringfügig grösseren Durchmesser. Der Schlüsselkanal 209 wird durch einen Anschlag 221 abgeschlossen, mit dem das Ende des Schlüssels 216 zusammenwirkt.

Bei fehlendem Schlüssel (Figur 1) oder bei Gebrauch eines falschen Schlüssels, der das Ausrichten der Auskehlungen 215 der Stifte 210 nicht ermöglicht, bildet der Sitz 203 mit dem Zylinderkern 202 über die durch die Löcher 220 des Durchgangs 219 hindurchgeführten Körper der Stifte 210 eine feste Einheit. Der Sitz 203 kann nicht gleiten, weil seine Nase 204 in der Aussparung 205 so gefangen ist, dass der Schliesszylinder nicht betätigt werden kann. Jedes auf den Zylinderkern 202 ausgeübte Drehmoment lässt die Kugel 212 aus der Aussparung 214 ausrasten und gibt den Zylinderkern 202 mit seinem Sitz 203 frei.

Das Einführen des passenden Schlüssels 216 (Figur 2) richtet die Auskehlungen 215 der Stifte 210 in der Ebene des Durchgangs 219 aus, und ein Druck auf den Schlüssel 216, dessen Ende sich am Anschlag 221 des Sitzes 203 abstützt, bewirkt ein Verschieben dieses Sitzes 203, wobei die Flanschen 217, 218 des Zylinderkerns 202 dem Sitz 203 als Führung dienen, die Auskehlungen 215 im Durchgang 219 gleiten und die Kugel 212 die Aussparung 214 verlässt. Die Nase 204 setzt sich in die Aussparung 205, und ein Drehen des Schlüssels 216 betätigt den Mitnehmer 206 und den Schlüsselbart 207 zum Betätigen des Schlosses. Beim Abziehen des Schlüssels geht alles in umgekehrter Reihenfolge vor sich, und der Schliesszylinder kehrt in die Stellung lt. Figur 1 zurück.

In der beschriebenen und dargestellten Ausführungsform sitzt eine zweite Reihe Stifte 210' in den Bohrungen 208' des Sitzes 203 senkrecht zu den Bohrungen 208. Die Stifte 210' wirken mit einem anderen Einschnitt des Schlüssels 216 zusammen, wodurch eine erhebliche Vergrösserung der Zahl von Kombinationen möglich ist.

## Patentansprüche

1. Schliesszylinder mit Stiftzuhaltungen und flachem Schlüssel (216), der Aufbruchsversuchen widersteht und in dem die Kernstifte (210) in einem Sitz (203) untergebracht sind, der in bezug auf den ZyIinderiœm (202) under der Wirkung des Drucks der Schlüsselspitze gegen einen Anschlag (221) in diesem Sitz (203) gleitet, wobei der Sitz (203) mit einem Mitnehmer (206) so zusammenwirkt, dass er vor Einführen des Schlüssels davon getrennt ist und nach Einführen des Schlüssels und Gleiten unter dem Druck der Schlüsselspitze damit eine feste Einheit bildet, dadurch gekennzeichnet, dass die im Gleitsitz (203) untergebrachten Stifte (210) jeweils eine periphere Auskehlung (215) auf einer bestimmten Höhe eines jeden Stiftes (210) aufweisen, der Zylinderkern (202) zwei Längsflanschen (217, 218) umfasst, die sich am genannten Sitz (203) schliessen und dabei einen Durchgang (219) belassen, dessen Breite etwas grösser ist als der Durchmesser der Auskehlungen (215), jedoch etwas kleiner als der Durchmesser der Stifte (210), wobei der genannte Durchgang (219) zudem eine Mehrzahl von Löchern (220) aufweist, deren Durchmesser etwas grösser ist als der der Stifte (219) und die ihrer Zahl und ihrem Abstand nach den Stiften (210) entsprechen, und wobei der genannte Gleitsitz (203) in bezug auf das Zylindergehäuse (201) in Ruhestellung geschaltet ist.

2. Schliesszylinder gemäss Anspruch 1, dadurch gekennzeichnet, dass die Schaltung des Sitzes (203) in bezug auf das Zylindergehäuse (201 ) verwirklicht wird durch eine Kugel (212), die durch eine Feder (213) in eine Aussparung (214) gedrückt wird.

## Claims

1. Lock cylinder with pin tumbers and a flat key (216) which is adapted to withstand break-in attempts and in which the core pins (210) are accommodated in a seating (203) which slides in respect of the cylinder core (202) under the effect of the pressure of the tip of the key against an abutment (221) on this seating (203), the seating (203) so co-operating with a driver (206) that prior to insertion of the key it is separate therefrom and after insertion of the key and after sliding under the pressure of the key tip it forms a rigid unit with it, characterised in that the pins (210) accommodated in the sliding seating (203) have in each case a peripheral recess (215) at a specific height of each pin (210), the cylinder core (202) comprising two longitudinal flanges (217,218) which are adjacent the said seating (203) and which provide a through way (219) the width of which is somewhat greater than the diameter of the recesses (215) but somewhat smaller than the diameter of the pins (210), the said through way (219) additionally comprising a plurality of holes (220), the diameter of which is somewhat greater than that of the pins (219) while their number and the distance between them correspond to the pins (210), the said sliding seating (203) being shifted in respect of the cylinder housing (210) in the inoperative position.

2. Lock cylinder according to Claim 1, characterised in that shifting of the seating (203) in respect of the cylinder housing (201) is brought about by a ball (212) which is pressed by a spring (213) into a recess (214).

## Revendications

1. Verrou à clé plate (216) à pistons résistant aux tentatives d'effraction, dans lequel les pistons (210) du rotor sont montés dans un logement (203) qui est coulissant par rapport au rotor (202) sous l'action de la pression de la pointe de clé contre une butée (221) dans ce logement (203), le logement (203) coopérant avec un entraîneur (206) de manière qu'il en est désolidarisé avant introduction de la clé et forme avec lui une unité solide après introduction de la clé et coulissement sous la pression de la pointe de clé, caractérisé par le fait que les pistons (210) montés dans le logement coulissant (203) comportent chacun une gorge périphérique (215) à une hauteur déterminée de chaque piston (210), le rotor (202) comporte deux ailes longitudinales (217, 218) qui se referment sur ledit logement (203) en ménageant un passage (219) dont la largeur est légèrement supérieure au diamètre des gorges (215) mais inférieure au diamètre des pistons (210), ledit passage (219) comportant en outre une pluralité de trous (220) dont le diamètre est légèrement supérieur à celui des pistons (210) et dont le nombre et l'écartement correspondent à ceux des pistons (210), et ledit logement coulissant (203) étant indexé par rapport au stator (201) en position de repos.

2. Verrou selon la revendication 1, caractérisé par le fait que l'indexation du logement (203) par rapport au stator (201) est réalisée par une bille (212) qui est rappelée par un ressort (213) dans un évidement (214).
